# EUROPÄISCHE PATENTSCHRIFT

(11) **EP 1 781 849 B1**
(45) Veröffentlichungstag und Bekanntmachung des Hinweises auf die Patenterteilung: **29.05.2013**
(21) Anmeldenummer: 05763631.8
(22) Anmeldetag: 02.08.2005
(51) Int. Cl.: D01H 5/36, D01H 1/26

(54) **VERFAHREN UND EINRICHTUNG ZUM ERZEUGEN VON EFFEKTGARN AN EINER RINGSPINNMASCHINE**
METHOD AND DEVICE FOR PRODUCING FANCY YARN ON A RING-SPINNING FRAME
PROCEDE ET DISPOSITIF POUR PRODUIRE DES FILS FANTAISIE SUR UN METIER CONTINU A FILER

(30) Priorität: 24.08.2004 DE 102004041096
(43) Veröffentlichungstag der Anmeldung: 09.05.2007
(73) Patentinhaber: Oerlikon Textile GmbH & Co. KG, 42897 Remscheid (DE)
(72) Erfinder: GRAULI, Reinhard, 73275 Ohmden (DE); STÄHLE, Gerhard, 73099 Adelberg (DE)
(74) Vertreter: Hamann, Arndt
(86) Internationale Anmeldenummer: PCT/EP2005/008350
(87) Internationale Veröffentlichungsnummer: WO 2006/021292

(56) Entgegenhaltungen:
- EP-A- 1 413 655
- DE-A1- 4 041 301
- PATENT ABSTRACTS OF JAPAN Bd. 010, Nr. 178 (C-355), 21. Juni 1986 (1986-06-21) & JP 61 028026 A (HOWA MACH LTD), 7. Februar 1986 (1986-02-07)

## Beschreibung

Die Erfindung betrifft Verfahren und Einrichtungen zum Erzeugen von Effektgarn mit einstellbar wechselnder Garnfeinheit und/oder mit einstellbar wechselnder Garndrehung sowie Einrichtungen zum Verwirklichung dieser Verfahren an einer Ringspinnmaschine.

Bekannte Ringspinnmaschinen wie die in der DE 40 41 301 A1 beschriebene zum Erzeugen von Effektgarn gehen von einer Artikeleinstellung bezüglich Garnfeinheit und Drehung aus und setzen die beabsichtigten Effekte auf diese Grundeinstellung auf. In solchen Fällen ist eine Berechnung der Produktion sehr schwierig, da eine Vielzahl von gegenseitig abhängigen Parametern zu berücksichtigen sind.

Die EP 1 413 655 offenbart eine Ringspinnmaschine zum Erzeugen von Effektgarn mit einstellbar wechselnder Garnfeinheit und einstellbar wechselnder Garndrehung, die einen Rechner aufweist, der aus eingegebenen Parametern für die Ausgangsfeinheit beziehungsweise Ausgangsdrehung, Stärke des Effektes, Länge des Effektes und Anzahl der Effekte je Längeneinheit Steuersignale berechnet, mit denen er eine Steuervorrichtung zum Ändern des Verzuges im Streckwerk und zum Einstellen der Lieferung ansteuert. Die Steuervorrichtung steuert dann ihrerseits über Stellglieder die Antriebe der Streckwerkswalzen. Für die Ermittlung der Soll-Garnfeinheit an den Dickstellen wird die Nenn-Garnfeinheit mit einem Faktor multipliziert und die Garnfeinheit an den Dünnstellen entspricht der Nenn-Garnfeinheit. Damit tritt auch hier das bereits oben beschriebene Problem auf.

Der Erfindung war demgemäss die Aufgabe gestellt, eine Möglichkeit zur einfachen Berechnung der Produktion anzugeben, wenn Effektgarn mit wechselnder Garnfeinheit und/oder mit wechselnder Garndrehung erzeugt wird. Sie löst diese Aufgabe verfahrensmäßig durch die in den Ansprüchen 1 bis 3 angegebenen Merkmale. Vorrichtungen zum Ausführen der Verfahren sind Gegenstand der Ansprüche 4 bis 7.

Wenn gemäß den Ansprüchen 1 bzw. 4 ein Garn mit Masseneffekt, d.h. mit Dickstellen erzeugt werden soll, können dem Rechner die Parameter dieser Dickstellen wie deren Dicke, ihre Länge und ihr gegenseitiger Abstand aufgegeben werden. Damit diese Dickstellen die sich aus der Vorlage und dem eingestellten Verzug ergebende Gesamt-Feinheit des erzeugten Garnes nicht erhöhen, ermittelt der Rechner für die Dünnstellen, also für die Garnabschnitte zwischen den Dickstellen diejenige - geringere - Feinheit, durch die die Gesamtfeinheit des Garnes einschließlich der Dickstellen wieder dem Ausgangsgarn entspricht. Er erhöht also den Verzug im Bereich der Dünnstellen und hält so die Produktion auf dem ursprünglich eingestellten Wert.

Der Rechner ist so ausgelegt, dass er die von ihm beaufschlagten Steuerglieder auch so steuert, dass die Drehung im Garn einstellbar verändert werden kann. Die Änderung der Drehung kann allein erfolgen. Sie kann durch Änderung der Drehzahl der Spindeln erreicht werden. Da diese Änderung infolge der großen Masse der bewegten Spindeln jedoch sehr träge erfolgt, ist bevorzugt vorgesehen, die Änderung der Drehung durch Änderung der Lieferung des Streckwerkes zu erreichen.

Meist werden Änderungen der Masse des Garnes mit gleichlaufenden Änderungen der Drehung desselben kombiniert. Dabei können die jeweils vorgesehenen Drehungsänderungen dem Rechner aufgegeben werden. Bevorzugt ist aber vorgesehen, dem Rechner aufzugeben, die Drehungsänderungen in Abhängigkeit von den Masseänderungen so zu berechnen und als Steuersignale weiter zu geben, dass der Drehungsbeiwert des Garnes, der sog. Alpha-Wert konstant bleibt.

Masseneffekte ohne gleichzeitiges Ändern der Drehung können sehr kurz gehalten werden. Bei Drehungsänderungen muss beachtet werden, dass diese auf dem Garnabschnitt zwischen Ausgangswalzenpaar und Spindel sich auszugleichen versuchen und auch bevorzugt in dünnere Garnabschnitte wandern. Alleinige Drehungsänderungen und Masseänderungen mit gleichzeitiger Drehungsänderung erfolgen daher bevorzugt stufenweise.

Die zum Ausführen der Verfahren vorgesehene Ringspinnmaschine weist eine Vorrichtung zum selbsttätigen Verändern des Verzuges auf. Hierzu ist vorgesehen, dass die Ausgangswalzen einerseits und die Eingangs- und Mittelwalzen andererseits getrennte Antriebe aufweisen. Es ist vorgesehen, dass die Eingangs- und Mittelwalzen oder auch die Ausgangswalze hierzu einen drehzahlveränderbaren Antrieb insbesondere in Form frequenzgesteuerter Antriebsmotoren besitzen, die über eine Steuervorrichtung mit Speisestrom einstellbarer Frequenz beaufschlagbar sind.

Zum selbsttätigen Verändern der Garndrehung je Längeneinheit ist die Ringspinnmaschine mit drehzahlveränderbarem Antrieb des Streckwerkes ausgestattet. Wenn Eingangs- und Mittelwalze und Ausgangswalze zum Verändern des Verzuges bereits drehzahlveränderbare Antriebe aufweisen, ist eine Einrichtung im Rechner vorhanden, die gleichlaufende Änderung des Verzuges erlaubt. Bevorzugt sind auch hier frequenzgesteuerte Motoren vorgesehen. Alternativ kann das Verändern der Garndrehung je Längeneinheit auch dadurch erreicht werden, dass die Drehzahl der Spindeln verändert wird. Ihre Antriebsmotoren sind hierzu über die Steuervorrichtung mit Speisestrom einstellbarer Frequenz beaufschlagbar.

Der die Steuervorrichtungen beaufschlagende Rechner enthält einen Algorithmus zum Mitteln der ihm aufgegebenen Parameter für Ausgangs-Garnfeinheit, Stärke des Effektes, Länge der Effekte und Anzahl der Effekte je Längeneinheit. Darüber hinaus kann er die Lieferung des Streckwerkes bzw. die Drehzahl der Spindeln gegebenenfalls in Abhängigkeit von Masseänderungen verändern.

Um eine zufällige Verteilung der Masseänderungen und/oder der Drehungsänderungen zu erreichen, ist bevorzugt vorgesehen, dem Rechner einen Zufallsgenerator online zu unterlegen. In diesem Falle werden dem Rechner nur Grenzwerte der Massenänderungen vorgegeben, innerhalb deren der Zufallsgenerator dann zufällige Werte generiert.

In den Figuren der Zeichnung und den Tabellen sind Ausführungsbeispiele der Erfindung dargestellt. Es zeigen
- Fig. 1: die schematische Hierarchie der Systembestandteile;
- Fig. 2: ein Feinheitsdiagramm eines Garnes mit Masseänderungen;
- Fig. 3: ein Feinheits- und Drehungsdiagramm eines Garnes mit Masse- und Drehungsänderungen.

Die Abszisse der Diagramme der Figuren 2 und 3 gibt die Länge des Garnes wieder, während auf der Ordinate die Feinheit (Figur 2 und obere Linie der Figur 3) bzw. die Drehung (untere Linie der Figur 3) abgetragen sind. Die Dickstellen sind als Erhöhungen wiedergegeben, daher ist die Feinheitsangabe in Nm invers.

Ein übergeordneter Rechner 1 enthält ein Kommunikationsfeld 2, über das mit dem Rechner kommuniziert werden kann. Es enthält im wesentlichen ein Tastenfeld für die Eingabe von Daten und Befehlen sowie einen Bildschirm, der die eingestellten Werte anzeigt. Dessen im vorliegenden Falle wichtigen Felder sind in den folgenden Tabellen 1 und 2 wiedergegeben.

Dem Rechner kann ein Zufallsgenerator 3 online unterlegt sein. Dadurch wird vermieden, dass eine große Zahl von Aufeinanderfolgen zufällig gewählter Steuerschritte erstellt und gespeichert werden muss. Der Zufallsgenerator erstellt innerhalb vorgegebener Grenzwerte selbständig immer wieder neue, zufällige Steuersignale an nachgeordnete Steuervorrichtungen.

Der Rechner 1 beaufschlagt mit Steuersignalen über eine Leitung 4 eine erste nachgeordnete Steuervorrichtung 5, die ihrerseits über Leitung 6 ein Stellglied 7 zum Ansteuern eines Motors 8 zum Antrieb von Eingangs- und Mittelunterwalzen 9 eines Streckwerkes einer Ringspinnmaschine beaufschlagt. Über eine zweite Leitung 10 wird ein Stellglied 11 angesteuert, das einen Motor 12 einer Ausgangsunterwalze13 des Streckwerkes beaufschlagt. Die Antriebe sind hier durch nur jeweils einen Motor 8 bzw. 12 symbolisiert, es versteht sich aber, dass die Antriebe auch mehrere Motoren umfassen können.

Über eine Leitung 14 beaufschlagt der Rechner 1 eine zweite Steuervorrichtung 15, die über ein Stellglied 16 mindestens einen Antriebmotor 17 für mittels eines Tangentialriemens 18 angetriebene, durch strichpunktierte Linien angedeutete Spindeln 19 ansteuert. Die Stellgliedler 7, 11 und 16 umfassen bevorzugt Frequenzumformer, die drehzahlveränderbaren Antrieb der Motoren 8, 12 und 17 gestatten.

In der folgenden Tabelle ist das Bild der Anzeigetafel für das bereits in der Einleitung angeführte Beispiel schematisch dargestellt. Es versteht sich, dass die Kopfzeile anstelle der schriftlich eingetragenen Bezeichnungen hier nicht wiederzugebende Symbole aufweisen kann.

**Tabelle 1**

| **Garnfeinheit/Garndrehung in der Dünnstelle Nm 13,4 480 T/m Effekte pro Meter 3,44** | | | | | | | |
|---|---|---|---|---|---|---|---|
| Artikel | Nenn-Nm | Nenn-Drehung | Schritt-Nr. | Länge 1 mm | Länge 2 mm | Feinheit % | Drehung % |
| A | 14,5 | 420 | 1 | 40 | 451 | 100 | 100 |
| B | 14,5 | 420 | 2 | 40 | 50 | 180 | 100 |
| **C** | **11,9** | **480** | | | | | |
| D | 254,0 | 1944 | | | | | |
| E | 50,8 | 938 | | | | | |
| F | 288,0 | 2223 | | | | | |
| G | 16,5 | 540 | | | | | |
| H | 14,4 | 500 | | | | | |

Im eingetragenen Beispiel sei der Artikel C betrachtet, der eine Nenn-Nm von 11,9 und eine unveränderte Nenn-Drehung von 480 T/m aufweist. Das Variations-Programm weist zwei Schritte auf, in deren erstem in einem Längenbereich zwischen 40 mm (Länge 1) und 451 mm (Länge 2) die Feinheit 100 % und die Drehung 100 % betragen soll: In der Dünnstelle des Schrittes 1 ist also keine Änderung der Feinheit vorgesehen. Im Schritt 2 soll in einem Längenbereich von 40 mm und 50 mm die Feinheit auf 180 % erhöht, also eine Dickstelle erzeugt werden, während die Drehung unverändert bleiben soll.

Der Zufallsgenerator 3 im Rechner 1 wählt für den Schritt 1 in dem angegebenen Längenbereich zwischen 40 mm und 451 mm und für den Schritt 2 in dem angegebenen Längenbereich zwischen 40 mm und 50 nun zufällige Längen aus und gibt diese dem Rechner vor. Dieser berechnet aus diesen Längen und der vorgesehenen Masseerhöhung im Schritt 2 die Feinheit in der Dünnstelle auf Nm 13,4 und in der Dickstelle auf Nm 7,4. Ausgehend von diesen Werten beaufschlagt der Rechner 1 im Schritt 1 die Steuervorrichtung 5 mit entsprechenden Signalen. Diese steuert das Stellglied 7 so, dass es die Drehzahl des Motors 8 der Eingangs- und Mittelwalzen 9 derart vermindert, dass die Dünnstellen-Feinheit von Nm 11,9 auf Nm 13,4 erhöht wird.

Nach Durchlauf der vorgesehenen Dünnstellenlänge beaufschlagt der Rechner 1 die Steuervorrichtung 5 so, dass diese über das Stellglied 7 die Drehzahl der Eingangs- und Mittelwalzen 9 für vorgesehene Länge der Massenerhöhung so erhöht, dass der Verzug im Streckwerk zur Ausgabe der Feinheit Nm 7,44 und damit zum Erzeugen einer Dickstelle vermindert wird.

Der Wechsel der Schritte1 und 2 wiederholt sich stetig, wobei der Zufallsgenerator jedes Mal eine andere Länge generiert. Der Rechner 1 ist auch im Stande, die Anzahl der erzeugten Effekte je Meter zu berechnen und in der Kopfzeile anzuzeigen.

Im Diagramm der Figur 2 ist die Dicke eines derartig erzeugten Garnes schematisch dargestellt. Die gestrichelte Linie 20 stellt die vorgegebene Feinheit von Nm 11,9 dar. Aus den eingegebenen Werten berechnet der Rechner 1 Dickstellen 21 zufälliger Länge und zufälligen gegenseitigen Abstandes zwischen den gewählten Grenzen und - im vorliegenden Falle - gleicher Massenänderung auf Nm 7,4. Die mittlere Feinheit des erzeugten Garnes von Nm 11,9 bleibt in Höhe der Linie 20 - die Flächen über und unter dieser Linie sind gleich. In den Dünnstellen wird die Feinheit auf Nm 13,4 vermindert.

Falls auf einen Zufallsgenerator verzichtet wird, müssen zeilenweise so viele abwechselnde Schritte eingegeben werden, dass der Eindruck einer Periodizität vermieden ist. Die Anzahl der beliebig zu programmierenden Schritte kann bis zu vierzig betragen. Die Anzahl der gespeicherten Artikel kann bspw. zehn betragen oder auch höher sein.

**Tabelle 2**

| Garnfeinheit/Garndrehung in der Dünnstelle 21,7 504 | | | | | | Effekte pro Meter 0,97 | |
|---|---|---|---|---|---|---|---|
| Artikel | Nenn-Nm | Nenn-Drehung | Schritt-Nr. | Länge 1 mm | Länge 2 mm | Feinheit % | Drehung % |
| **A** | **14,5** | **420** | 1 | 120 | 450 | 100 | 100 |
| B | | | 2 | 100 | 120 | 140 | 84 |
| C | | | 3 | 100 | 120 | 170 | 76 |
| D | | | 4 | 220 | 380 | 190 | 72 |
| E | | | 5 | 100 | 120 | 170 | 76 |
| F | | | 6 | 100 | 120 | 140 | 84 |
| G | | | | | | | |
| H | | | | | | | |

In diesem Beispiel wird gemäß Artikel A an einem Garn mit den Nennwerten Nm 14,5 und 420 T/m sowohl die Feinheit als auch die Drehung verändert. Da eine veränderte Drehung sich auf die Garnlänge zwischen Streckwerksausgang und Spindel verteilt, kann ein Verändern der Drehung und damit auch der Garnmasse nur in kleinen Stufen erfolgen.

Im Schritt 1 ist die Länge der Dünnstelle zwischen 120 mm und 450 mm festgelegt- der Zufallsgenerator wählt eine Dünnstellenlänge in diesem Bereich. In Schritt 2 wird in einem Bereich zwischen 100 mm und 120 mm die Feinheit auf 140 % erhöht und die Drehung auf 84 % vermindert - ausgehend von jeweils der Nenn-Nm und der Nenn-Drehung. In Schritt 3 wird im gleichen Längenbereich die Feinheit auf 170 % erhöht und die Drehung auf 76 % vermindert. Der Schritt 4 stellt die eigentliche Dickstelle in einem Längenbereich von 220 mm und 380 mm mit einem Erhöhen der Feinheit auf 190 % und einem Vermindern der Drehung auf 72 % dar. In den Schritten 5 und 6 wird der Anstieg der Massenerhöhung symmetrisch auf die Dünnstelle des Schrittes 1 zurück geführt. Die Abfolge der Schritte wiederholt sich.

Aus der Kopfzeile der Tabelle sind Garnfeinheit und Garndrehung in der Dünnstelle, also im dünnsten Abschnitt des Garnes ersichtlich. Die tatsächlich eingestellten Werte der Feinheit und der Drehung werden durch den Rechner so gemittelt, dass es für die Berechnung der Produktion bei den Nenn-Nm von 14,5 verbleibt.

Im Diagramm der Figur 3 ist ein derartiges Garn schematisch dargestellt. Die gestrichelte Linie 23 in der oberen Feinheits-Kennlinie stellt wieder die Ausgangs- und auch Endfeinheit des erzeugten Garnes mit Nm 14,5 dar. Die Massenerhöhung 24' und damit die Drehungsverminderung 25 der Dickstelle ist so gering, dass die Drehungsverminderung gemäß der unteren Drehungs-Kennlinie in einer Stufe erfolgen kann. Dagegen ist die Drehungsverminderung 25" bei der Dickstelle 24" so hoch, dass sie in mehreren Stufen - hier in drei Stufen - erfolgen muss.

Im dargestellten Beispiel ist davon ausgegangen, dass dem Rechner 1 über eine entsprechende Eingabetaste aufgegeben worden ist, die Drehungsverminderung in Abhängigkeit von der errechneten Massenerhöhung so zu berechnen, dass der Alpha-Wert des erzeugten Garnes gleich bleibt. Da die mittlere, die Nenn-Garnfeinheit 23 beibehalten wird und auch die mittlere Drehung gleich bleibt, kann die Produktion leicht bestimmt werden. Das fiktive Garn der Tabelle 2 setzt sich demnach aus den folgenden Teilstücken zusammen:
Schritt 1: Nm 21,7 / 504 T/m -> Alpha 108
Schritt 2: Nm 15,5/425 T/m -> Alpha 108
Schritt 3: Nm 12,7 / 385 T/m -> Alpha 108
Schritt 4: Nm 11,4 / 364 T/m -> Alpha 108
Schritt 5: Nm 12,7 / 385 T/m -> Alpha 108
Schritt 6: Nm 15,5 / 425 T/m -> Alpha 108

Wenn vorgesehen ist, auf der Ringspinnmaschine Normalgarn ohne Effekte herzustellen, können die Schritte im Rechner entsprechend eingestellt werden. Es ist aber auch möglich, den Rechner auszuschalten - für diesen Fall sind die Steuervorrichtungen 5 und 15 mit Eingabevorrichtungen ausgestattet, mittels deren Verzug und Drehung manuell eingestellt werden können.

## Patentansprüche

1. Verfahren an einer Ringspinnmaschine mit einer Einrichtung zum Erzeugen von Effektgarn mit einstellbar wechselnder Garnfeinheit, **dadurch gekennzeichnet, dass** die einstellbar wechselnde Garnfeinheit über die Länge des erzeugten Effektgarnes gemittelt wird, derart, dass die Garnfeinheit an den Dünnstellen gegenüber einem Nennwert vermindert und an den Dickstellen gegenüber dem Nennwert erhöht wird.

2. Verfahren nach Anspruch 1 an einer Ringspinnmaschine mit einer Einrichtung zum Erzeugen von Effektgarn mit einstellbar wechselnder Garnfeinheit und mit gleichlaufender, wechselnder Garndrehung, **dadurch gekennzeichnet, dass** der eingestellten wechselnden Garnfeinheit eine einstellbar wechselnde Garndrehung zugeordnet werden kann.

3. Verfahren nach Anspruch 2, **dadurch gekennzeichnet, dass** dem Rechner (1) aufgebbar ist, einer errechneten wechselnden Garnfeinheit eine wechselnde Garndrehung selbsttätig zuzuordnen, durch die der Drehungsbeiwert (Alpha-Wert) konstant gehalten wird.

4. Ringspinnmaschine zum Erzeugen von Effektgarn mit einstellbar wechselnder Garnfeinheit, wobei die Ringspinnmaschine einen Rechner (1) aufweist, der aus eingegebenen Parametern für Ausgangs-Garnfeinheit, Stärke des Effektes, Länge der Effekte und Anzahl der Effekte je Längeneinheit des Garnes Steuersignale berechnet, mit denen er mindestens eine Steuervorrichtung (5) zum Verändern des Verzuges im Streckwerk ansteuert, die ihrerseits selbsttätige Stellglieder (7, 11) beaufschlagt, die den Antrieb mindestens zweier Gruppen von Streckwerkswalzen steuern, **dadurch gekennzeichnet, dass** der Rechner (1) dazu ausgebildet ist, die einstellbar wechselnde Garnfeinheit über die Länge des erzeugten Effektgarnes zu mitteln, derart, dass die Garnfeinheit an den Dünnstellen gegenüber einem Nennwert vermindert und an den Dickstellen gegenüber dem Nennwert erhöht wird.

5. Ringspinnmaschine nach Anspruch 4 zum Erzeugen von Effektgarn mit einstellbar wechselnder Garndrehung, **dadurch gekennzeichnet, dass** die Ringspinnmaschine einen Rechner (1) aufweist, der aus eingegebenen Parametern für Ausgangs-Garndrehung, Stärke des Effektes, Länge der Effekte und Anzahl der Effekte je Längeneinheit des Garnes Steuersignale berechnet, mit denen er die Steuervorrichtung (5) zum Einstellen der Lieferung des Streckwerkes ansteuert, die ihrerseits selbsttätige Stellglieder (7, 11) beaufschlagt, die den Antrieb (8, 12) der Streckwerkswalzen (9, 13) steuern.

6. Ringspinnmaschine nach Anspruch 5, **dadurch gekennzeichnet, dass** dem Rechner (1) aus den eingegebenen Parametern für die Garndrehung Steuersignale berechnet, mit denen er eine weitere Steuervorrichtung (15) ansteuert, die ihrerseits ein selbsttätiges Stellglied (16) beaufschlagt, das den Antrieb (17) der Spindeln (19) steuert.

7. Ringspinnmaschine mit einer Einrichtung zum Erzeugen von Effektgarn mit einstellbar wechselnder Garnfeinheit und/oder mit einstellbar wechselnder Garndrehung nach einem der vorhergehenden Ansprüche, **dadurch gekennzeichnet, dass** dem Rechner (1) ein Zufallsgenerator (3) zum zufälligen Generieren von Masseänderungen und/oder Drehungsänderungen innerhalb vorgebbarer Grenzen online unterlagert ist.

## Claims

1. Method for a ring spinning machine with a device for producing effect yam with an adjustable changing yam fineness, **characterised in that** the adjustable changing yam fineness is averaged over the length of the effect yam produced, such that the yam fineness is reduced at thin points relative to a nominal value and is increased at thick points relative to the nominal value.

2. Method according to claim 1 for a ring spinning machine with a device for producing effect yam with adjustable changing yarn fineness and with synchronous changing yam twisting, **characterised in that** the adjustable changing yam twist can be assigned to the adjusted changing yarn fineness.

3. Method according to claim 2, **characterised in that** it can be entered into the computer (1) to assign the changing yam twist automatically to a calculated changing yam fineness, whereby the rotation coefficient (alpha value) is kept constant.

4. Ring spinning machine for producing effect yam with adjustable changing yarn fineness, wherein the ring spinning machine comprises a computer (1), which from entered parameters calculates control signals for the initial yam fineness, the intensity of the effect, the length of the effects and number of effects per unit of length of yam, which control signals are used to control at least one control device (5) for changing the draft in the drafting arrangement, which in turn charges automatic actuators (7, 11) which control the drive of at least two groups of drafting arrangement rollers, **characterised in that** the computer (1) is configured to average the adjustable changing yam fineness over the length of the produced effect yam such that the yarn fineness is reduced at the thin points relative to a nominal value and increased at the thick points relative to the nominal value.

5. Ring spinning machine according to claim 4 for producing effect yarn with adjustable changing yarn twist, **characterised in that** the ring spinning machine comprises a computer (1) which from entered parameters calculates control signals for the initial yarn twist, intensity of the effect, length of the effects and the number of effects per unit of length of yam, which control signals are used to control the control device (5) for adjusting the supply of the drafting arrangement, which in turn charges automatic actuators (7, 11) which control the drive (8, 12) of the drafting arrangement rollers (9,13).

6. Ring spinning machine according to claim 5, **characterised in that** the computer (1) calculates control signals from the entered parameters for the yam twist which are used to control a further control device (15) which in turn charges an automatic actuator (16) which controls the drive (17) of the spindles (19).

7. Ring spinning machine with a device for producing effect yarn with adjustable changing yarn fineness and/or adjustable changing yarn fineness according to one of the preceding claims, **characterised in that** a random generator (3) for randomly generating changes in mass and/or changes in rotation within predefined limits is subordinate online to the computer (1).

## Revendications

1. Procédé mis en oeuvre sur un métier continu à anneaux équipé d'un dispositif de production d'un fil fantaisie à finesse variable de façon réglable, **caractérisé par le fait que** la finesse du fil à variabilité réglable est moyennée, sur la longueur du fil fantaisie produit, de telle sorte que ladite finesse du fil soit diminuée vis-à-vis d'une valeur nominale, dans les zones amincies, et accrue vis-à-vis de ladite valeur nominale dans les zones épaissies.

2. Procédé selon la revendication 1, mis en oeuvre sur un métier continu à anneaux équipé d'un dispositif de production d'un fil fantaisie à finesse variable de façon réglable et à torsion variable de manière synchrone, **caractérisé par le fait qu'**une torsion du fil, variable de façon réglable, peut être assignée à la finesse dudit fil à variabilité réglée.

3. Procédé selon la revendication 2, **caractérisé par le fait que** l'ordinateur (1) peut recevoir l'instruction d'assigner automatiquement, à une finesse de fil variable calculée, une torsion de fil variable par laquelle le coefficient de torsion (valeur alpha) est maintenu constant.

4. Métier continu à anneaux dévolu à la production d'un fil fantaisie à finesse variable de façon réglable, ledit métier continu à anneaux présentant un ordinateur (1) qui calcule, sur la base de paramètres d'entrée relatifs à une finesse initiale du fil, à une intensité de l'effet fantaisie, à une longueur des effets fantaisie et à un nombre desdits effets fantaisie par unité de longueur dudit fil, des signaux de commande à l'aide desquels il active au moins un dispositif de commande (5) conçu pour modifier l'étirage dans le banc d'étirage et sollicitant, à son tour, des organes automatiques de manoeuvre (7, 11) qui pilotent l'entraînement d'au moins deux groupes de cylindres dudit banc d'étirage, **caractérisé par le fait que** l'ordinateur (1) est réalisé en vue de moyenner la finesse du fil à variabilité réglable, sur la longueur du fil fantaisie produit, de telle sorte que ladite finesse du fil soit diminuée vis-à-vis d'une valeur nominale, dans les zones amincies, et accrue vis-à-vis de ladite valeur nominale dans les zones épaissies.

5. Métier continu à anneaux selon la revendication 4, dévolu à la production d'un fil fantaisie à torsion variable de façon réglable, **caractérisé par le fait que** ledit métier continu à anneaux présente un ordinateur (1) qui calcule, sur la base de paramètres d'entrée relatifs à une torsion initiale du fil, à une intensité de l'effet fantaisie, à une longueur des effets fantaisie et à un nombre desdits effets fantaisie par unité de longueur dudit fil, des signaux de commande à l'aide desquels il active le dispositif de commande (5) affecté au réglage de l'alimentation du banc d'étirage et sollicitant, à son tour, des organes automatiques de manoeuvre (7, 11) qui pilotent l'entraînement (8, 12) des cylindres (9, 13) dudit banc d'étirage.

6. Métier continu à anneaux selon la revendication 5, **caractérisé par le fait que** l'ordinateur (1) calcule, sur la base des paramètres d'entrée relatifs à la torsion du fil, des signaux de commande à l'aide desquels il active un dispositif supplémentaire de commande (15) qui sollicite, à son tour, un organe automatique de manoeuvre (16) pilotant l'entraînement (17) des broches (19).

7. Métier continu à anneaux selon l'une des revendications précédentes, équipé d'un dispositif de production d'un fil fantaisie à finesse variable de façon réglable et/ou à torsion variable de façon réglable, **caractérisé par le fait qu'**un générateur (3) de nombres aléatoires est subordonné en ligne à l'ordinateur (1), en vue de la génération aléatoire de variations de masse et/ou de variations de torsion à l'intérieur de limites pouvant être préétablies.
